# FASCICULE DE BREVET EUROPEEN

(11) **EP 3 260 029 B1**
(45) Date de publication et mention de la délivrance du brevet: **29.04.2020**
(21) Numéro de dépôt: 17181440.3
(22) Date de dépôt: 21.07.2005
(51) Int. Cl.: A47K 10/38, A47K 10/16

(54) **ROULEAU DE PAPIER TOILETTE**
TOILETTENPAPIERROLLE
TOILET PAPER ROLL

(30) Priorité: 30.07.2004 FR 0451748
(43) Date de publication de la demande: 27.12.2017
(62) Demande divisionnaire de: 09290956.3
(73) Titulaire: Essity Operations France, 93400 Saint-Ouen (FR)
(72) Inventeur: Neveu, Jean-Louis, 06530 Peymeinade (FR)
(74) Mandataire: Hoffmann Eitle

(56) Documents cités:
- GB-A- 2 308 114
- US-A- 4 816 320
- US-B1- 6 458 450

## Description

L'invention concerne un rouleau d'une bande de papier toilette qui peut être logé dans un distributeur.

Dans les lieux publics, notamment, les distributeurs de papier toilette comprennent généralement un boîtier, dans lequel est monté un rouleau d'une bande de papier qui est dévidé par un orifice de distribution. La bande de papier comporte des prédécoupes transversales à la direction de son déroulement, définissant des feuilles rectangulaires qui peuvent être détachées individuellement. Le papier toilette est un papier en ouate de cellulose, souple et doux en surface, comprenant un ou plusieurs plis dont le grammage est habituellement compris entre 14 g/m² et 30 g/m² environ.

Les distributeurs les plus répandus comprennent une ouverture, ou fenêtre, au moins de la largeur du papier toilette, disposée en position basse sur le distributeur, par lequel on dévide le papier. Le dévidage s'effectue en tirant sur l'extrémité libre du papier qui correspond à la couche externe du rouleau : on parle dans ce cas de dévidage périphérique du papier. Lorsque l'utilisateur possède une certaine quantité de papier, il peut la découper grâce, par exemple, à un bord de coupe de l'ouverture du distributeur.

Pour l'exploitant du distributeur de papier, et par conséquent pour son concepteur, l'un des enjeux principaux de la définition des caractéristiques du distributeur et de son rouleau est la minimisation de la consommation de papier. L'inconvénient du dispositif décrit ci-dessus est la liberté qu'a l'utilisateur du papier de dévider une grande quantité de feuilles de papier en tirant sur l'extrémité de la bande de façon continue. Cette faculté de l'utilisateur se traduit statistiquement par un gâchis de papier considérable, puisque l'utilisateur dévide plus de papier qu'il n'en a besoin.

Une solution consiste à imposer à l'utilisateur un dévidage du papier feuille à feuille. L'art antérieur propose, dans le domaine du papier cuisine ou d'essuyage, c'est-à-dire du papier qui est, par comparaison au papier toilette, plus épais, dont les feuilles sont de plus grandes dimensions, ainsi que moins souple et moins doux, des distributeurs feuille à feuille à dévidage central. Dans ces derniers, le papier est dévidé à partir du centre du rouleau et extrait par l'orifice d'une buse, placée dans l'axe du rouleau ou en périphérie du distributeur, la buse étant généralement de forme tronconique et de faible section de sortie pour imposer la distribution feuille à feuille. On parle de dévidage central du papier, en l'espèce feuille à feuille. Un exemple d'un tel distributeur est décrit dans le document FR 2, 761, 252.

Il est intéressant de noter d'emblée que la distribution feuille à feuille est conditionnée par le rapport de la force nécessaire pour extraire la feuille à travers la buse et de la force nécessaire pour déchirer les tenons maintenant entre elles deux feuilles adjacentes de la bande de papier ; la section de l'orifice de sortie de la buse influe sur ce rapport : plus elle est faible, plus la probabilité de découper une feuille à chaque extraction est grande.

L'application au papier toilette du principe des distributeurs à dévidage central de papier d'essuyage, imposant une distribution feuille à feuille grâce à l'orifice de la buse, pourrait sembler évidente. Pourtant, sa mise en œuvre se heurte à une série d'inconvénients qui aboutissent à une impasse, surtout si le critère de consommation minimale doit être respecté.

En effet, du fait des caractéristiques inhérentes au papier toilette standard, dans le domaine des produits pour collectivités, dont la largeur courante des feuilles est proche de 100 mm et la longueur de 350 mm, on a proposé un distributeur avec une buse présentant un orifice de sortie de très faible diamètre, afin d'assurer la distribution feuille à feuille. L'inconvénient d'une telle buse était, tout d'abord, la difficulté de la mise en place initiale du papier dans la buse, ensuite, le fait qu'en sortie d'une telle buse, le papier toilette était totalement froissé et se présentait sous la forme d'une ficelle désagréable pour l'utilisateur, qui devait déplisser la feuille sortante pour pouvoir l'utiliser. Pour que le papier ne se froisse plus, on a augmenté la section de sortie de la buse ; mais alors, la distribution ne se faisait plus feuille à feuille avec la même régularité et le problème de surconsommation de papier réapparaissait. On a aussi utilisé du papier toilette au format du papier d'essuyage avec un orifice de sortie de buse plus grand, qui garantissait, comme dans le document FR 2, 761, 252, la distribution feuille à feuille ; mais alors, le format des feuilles était trop grand pour l'utilisation qui en était faite et le problème de surconsommation de papier se pose de nouveau. En outre, il n'était pas possible de réduire la largeur des feuilles. Par ailleurs, le document US 6,458,450 B1 divulgue un rouleau d'une bande de papier toilette dont la largeur d'une feuille est comprise entre 125 mm et 180 mm et dans lequel le papier toilette comporte deux plis.

L'invention concerne un rouleau d'une bande de papier toilette comprenant au moins les caractéristiques de la revendication 1. Cette description propose également un distributeur de papier toilette feuille à feuille, avec une buse de distribution, qui délivre des feuilles de papier peu froissées en sortie de la buse, ce qui les rend agréables d'utilisation, tout en assurant par ailleurs une consommation minimale de papier.

A cet effet, cette description concerne tout d'abord un distributeur de papier toilette, comprenant un boîtier dans lequel est logé un rouleau d'une bande de papier, qui comprend des prédécoupes transversales à la bande définissant des feuilles de papier rectangulaires, dont la largeur est transversale et la longueur longitudinale, le boîtier comportant une buse avec un orifice de distribution, par laquelle la bande de papier est dévidée, distributeur caractérisé par le fait que la buse et le rouleau de papier sont agencés pour que les feuilles de papier se dévident une à une et sortent avec un froissement réduit à la sortie de la buse, la largeur d'une feuille est comprise entre 125 mm et 180 mm et le rapport de la largeur d'une feuille sur sa longueur est compris entre 0,45 et 1, de préférence entre 0,5 et 0,65, le papier étant consommé de façon optimale et agréable.

La demanderesse a découvert qu'en proposant une nouvelle proportion entre la largeur et la longueur des feuilles de papier, il est possible, non seulement d'assurer une distribution feuille à feuille du papier, mais aussi de permettre à la feuille de papier de se défroisser d'elle-même en sortie de buse quand on tire sur elle, tout en conservant une surface de feuille standard et donc en évitant une surconsommation de papier.

La description concerne également un distributeur de papier toilette, comprenant un boîtier agencé pour recevoir un rouleau d'une bande de papier, dont la laize est comprise entre 125 mm et 180 mm, le boîtier comportant une buse avec un orifice de distribution du papier, la buse étant de forme tronconique, son orifice de petit diamètre étant l'orifice de distribution, situé à l'extérieur de la buse par rapport au boîtier, le diamètre de l'orifice de distribution de la buse étant compris entre 6 et 8 mm, de préférence égal à 7 mm.

L'invention sera mieux comprise à l'aide de la description suivante de la forme de réalisation préférée du distributeur, en référence au dessin annexé, sur lequel :
- la figure 1 représente une vue en perspective du distributeur avec une feuille en train d'être dévidée et
- la figure 2 représente une vue en perspective du rouleau de papier de l'invention.

En référence à la figure 1, le distributeur 1 est un distributeur de papier toilette. Le papier toilette est ici un papier en ouate de cellulose, comportant deux plis, ou couches, reliés entre eux par tout moyen mécanique ou chimique approprié, par exemple par moletage ou collage, de façon bien connue de l'homme du métier. En référence à la figure 2, le papier toilette se présente sous la forme d'une bande 2 qui est enroulée en un rouleau 3, ce dernier ne comportant pas de mandrin interne central, le papier étant initialement enroulé de sorte qu'une extrémité de bande 12 dépasse de la partie centrale du rouleau 3 avant de pouvoir en être dévidée. La bande 2 comporte des prédécoupes 4, transversales à la direction de déroulement de la bande 2, définissant des feuilles de papier 5 qui peuvent être détachées individuellement. Ces feuilles de papier 5 sont rectangulaires ; elles sont définies par une largeur "l" transversale et une longueur "L" longitudinale.

Dans la suite de la description, par transversal ou longitudinal, on se référera toujours à transversal et longitudinal par rapport à la bande 2, dans sa direction de déroulement.

Le distributeur 1 comprend un boîtier 6, de forme cylindrique, de réception du rouleau 3, également de forme cylindrique. Le boîtier 6 est agencé de façon à ce que le rouleau 3 ne tourne pas sur son axe lors de son dévidement. Lorsque le rouleau 3 est logé dans le boîtier 6, leurs axes sont a priori confondus, si les cylindres sont identiques, ou au moins parallèles. Le boîtier 6 comporte des moyens d'accrochage, non représentés, à un support, ici à un mur 7 du local dans lequel on veut disposer le distributeur 1, moyens agencés de façon à ce qu'une fois le distributeur accroché, les axes du boîtier 6 et du rouleau 3 soient perpendiculaires au mur 7. Le boîtier 6 comporte ici, sur sa face opposée au mur 7, une portion 8 transparente, ce qui permet de voir, par transparence, le rouleau 3 et la bande 2 à l'intérieur du boîtier 6.

Le boîtier 6 comporte, en périphérie, au niveau d'une arête du côté opposé au mur, une buse 9 de distribution. Cette buse 9 est ici de forme tronconique, son orifice de plus petit diamètre étant l'orifice de sortie, ou orifice de distribution 10, situé du côté extérieur de la buse 9 par rapport au boîtier 6.

Le fonctionnement général du distributeur 1 va maintenant être expliqué. L'extrémité libre de la bande de papier toilette 12, partant du centre du rouleau 3, est insérée dans la buse 9 de façon à en faire saillie par son orifice de distribution 10. La buse 9 étant ici située en périphérie du boîtier 6, avec son axe perpendiculaire aux axes du boîtier 6 et du rouleau 3, il y a un renvoi d'angle de la bande 2 entre l'axe du rouleau 3 et l'axe de la buse 9. Ce renvoi d'angle s'effectue ici naturellement, sans adjonction d'élément structurel supplémentaire. Il pourrait néanmoins être prévu un organe de renvoi d'angle tel qu'une poulie ou un axe.

Lorsqu'un utilisateur tire sur l'extrémité 12 de la bande en saillie hors de la buse 9, la bande 2 se dévide à partir de son centre. Le diamètre de l'orifice de distribution 10 de la buse 9 et les feuilles 5 sont agencés, comme développé ci-après avec leurs dimensions, pour que la distribution se fasse feuille à feuille. A cet effet, la force d'extraction du papier hors de la buse 9, qui dépend notamment des frottements de la bande de papier toilette 2 sur la paroi de l'orifice de distribution 10 de la buse 9, doit être plus grande que la force de déchirure des tenons maintenant deux feuilles 5 adjacentes de la bande 2, qui dépend notamment de la résistance du papier toilette et du taux de perforation des prédécoupes 4, égal au rapport de la somme des dimensions transversales des tenons d'une feuille sur la laize de la bande 2. Ainsi, pendant que l'utilisateur dévide la bande 2, lorsque la prédécoupe 4 suivante sort de la buse 9, du fait du rapport de force qui vient d'être décrit, la feuille 5 sur laquelle l'utilisateur tire se détache de la feuille suivante avant que cette dernière ne sorte complètement de la buse 9. Il s'agit donc bien d'une distribution feuille à feuille. La feuille suivante fait alors saillie hors de la buse 9 et peut à son tour être dévidée.

Ce rapport de la force d'extraction sur la force de déchirure doit notamment être suffisant pour compenser les variations d'angle entre les prédécoupes 4 du papier et l'axe de l'orifice de distribution 10 de la buse 9, angle qui influe sur la déchirure du papier, variations liées au fait que le papier ne se présente pas toujours suivant le même angle, en particulier selon la quantité de papier qui a déjà été dévidée.

Afin d'obtenir de façon certaine cette distribution feuille à feuille, tout en s'assurant que la feuille 5 dévidée se défroisse d'elle-même en sortie de la buse 9, la demanderesse a découvert qu'il était possible de proposer un nouveau format de feuilles 5, agencées de façon à ce que le rapport "I/L" de leur largeur sur leur longueur soit compris entre 0,45 et 1, pour des feuilles dont la largeur est comprise entre 125 mm et 180 mm.

En particulier, par rapport à l'art antérieur, la demanderesse avait désiré augmenter la largeur "I" des feuilles 5 ainsi que le diamètre de l'orifice de distribution 10 de la buse 9, afin de faciliter le dépliage des feuilles 5 en sortie de buse 9. La demanderesse avait en outre considéré que les feuilles 5 doivent conserver une surface équivalente à celle des feuilles de l'art antérieur, afin de ne pas provoquer de surconsommation de papier mais d'assurer tout de même la fonction d'essuyage des feuilles 5. En général, dans les distributeurs de lieux publics, les feuilles de l'art antérieur font 98 mm de large et 350 mm de long, présentant donc une surface de 34300 mm². La demanderesse a donc modifié les proportions entre largeur "I" et longueur "L" des feuilles, mais en respectant une surface de feuille équivalente, à un pourcentage près, qui est à définir par le constructeur du distributeur 1.

La demanderesse a effectué une série de tests, comprenant notamment des tests de calcul du pourcentage de réussite du dévidage feuille à feuille, des tests comportementaux des utilisateurs, tests bien connus de l'homme du métier. Elle en a déduit une plage de paramètres préférés, en plus du rapport I/L, permettant de remplir encore mieux l'ensemble des objectifs de l'invention, à savoir un dévidage feuille à feuille du papier, un défroissement des feuilles en sortie de buse et une consommation de papier réduite par rapport aux distributeurs de l'art antérieur. Ces paramètres préférés supplémentaires seront présentés ci-après.

Le tableau ci-dessous représente certaines données d'une série de tests qui ont été réalisés, d'une part sur un rouleau de l'art antérieur, d'autre part sur une série de rouleaux 3 selon l'invention, dont les feuilles comprennent un rapport "I/L" compris entre 0,45 et 1. Les tests ont été effectués avec du papier à deux plis de grammage 16 g/m² pour chacun, avec une buse 9 dont l'orifice de distribution 10 a un diamètre de 7 mm.

| | Art antérieur | Invention | | | | | | |
|---|---|---|---|---|---|---|---|---|
| Largeur I (mm) | 98 | 130 | 136 | 140 | 145 | 150 | 155 | 180 |
| Longueur L (mm) | 350 | 264 | 254 | 245 | 235 | 228 | 221 | 190 |
| Rapport I/L | 0,28 | 0,49 | 0,54 | 0,57 | 0,62 | 0,66 | 0,70 | 0,95 |
| Surface I*L (mm²) | 34300 | 34320 | 34544 | 34300 | 34075 | 34200 | 34255 | 34200 |
| Longueur du rouleau (m) | 200 | 200 | 200 | 200 | 200 | 200 | 200 | 200 |
| Nombre de feuilles du rouleau | 571 | 758 | 787 | 816 | 851 | 877 | 905 | 1053 |
| Nombre moyen de feuilles par utilisateur | 6 | 5 | 5 | 5 | 5 | 5 | 5 | 5 |
| Nombre d'utilisateurs par rouleau | 95 | 152 | 157 | 163 | 170 | 175 | 181 | 210 |
| Augmentation d'autonomie | | 59,09% | 65,35% | 71,43% | 78,72% | 84,21% | 90,05% | 121,68% |

Un autre avantage de l'invention apparaît à la lecture de ce tableau : du fait de l'augmentation de la laize de la bande 2 pour à peu près une même surface unitaire de feuille 5, la longueur "L" des feuilles 5 doit être diminuée. Ainsi, pour un rouleau de longueur égale (par longueur du rouleau 3, on entend la longueur de la bande 2 qui le compose), par exemple ici égale à 200 m, le nombre de feuilles 5 du rouleau 3, et donc l'autonomie du distributeur 1, est accru. Cela permet de réduire le nombre d'interventions de personnel pour remplir les distributeurs vides et donc de faire des économies de maintenance.

En outre, on constate, qu'avec ce nouveau format de feuilles 5, les consommateurs consomment moins de feuilles 5 (voir "nombre moyen de feuilles par utilisateur" dans le tableau), donc une surface de feuille moins importante ; la consommation de papier toilette par utilisateur est ainsi réduite et l'autonomie du distributeur 1 accrue d'autant plus.

La forme de réalisation de la figure 1, avec l'axe du boîtier 6 et du rouleau 3 perpendiculaires au mur 7, en conjonction avec le dimensionnement du papier toilette de l'invention est avantageuse, car l'encombrement est réduit dans la direction perpendiculaire au mur des toilettes 7. En effet, cet encombrement est ici directement dépendant de la largeur "I" des feuilles de papier 5, qui est fixée, comme nous allons le voir, entre 125 et 180 mm. Cet encombrement est acceptable dans une pièce et est ainsi borné. Il est alors possible d'augmenter à souhait le diamètre du boîtier 6 afin de pouvoir y loger un rouleau 3 de plus grand diamètre, c'est-à-dire comportant un plus grand nombre de feuilles 5 ; l'influence de cette augmentation du nombre de feuilles 5 n'affecte que les directions parallèles au mur des toilettes 7, dans des plans bornés par la largeur du papier toilette comprise entre 125 et 180 mm. On peut ainsi, sans encombrement gênant supplémentaire, augmenter encore l'autonomie du distributeur 1.

Suite à ces divers tests et d'autres, ainsi qu'en ayant pris en compte de nombreux paramètres comme l'encombrement, la facilité d'extraction du papier tout en assurant sa distribution feuille à feuille, etc., la demanderesse a défini les plages de paramètres suivantes (avec les paramètres préférés supplémentaires annoncés plus haut), pour un fonctionnement optimal du distributeur 1 :
- papier toilette comportant deux plis, en ouate de cellulose, chaque pli ayant un grammage compris entre 15 et 20 g/m² ;
- largeur "I" comprise entre 125 et 180 mm, de préférence entre 135 et 150 mm ;
- rapport "I/L" compris entre 0,45 et 1, de préférence entre 0,5 et 0,65 ;
- diamètre d'orifice de distribution 10 de la buse 9 compris entre 6 et 8 mm, de préférence égal à 7 mm ;
- taux de perforation des prédécoupes 4 de la bande 2 compris entre 12 et 30%, de préférence entre 14 et 20% ;
- rapport, de la force d'extraction du papier toilette hors de la buse sur la force de déchirure des dents de deux feuilles 5 adjacentes de la bande 2, supérieur strictement à 1, de préférence compris entre 1,1 et 2.

Grâce à ces divers tests, on obtient un distributeur 1 comportant un boîtier 6 et une buse 9, assurant ainsi une fonction de protection du rouleau 3 pour l'hygiène et la prévention contre le vol. La distribution se fait feuille à feuille et le remplacement et la mise en place du rouleau 3 sont faciles à effectuer, notamment avec un orifice de distribution 10 de buse 9 suffisamment grand pour réduire le froissement des feuilles. Le format des feuilles 5, allié à la distribution feuille à feuille, entraîne une baisse de la consommation de papier de la part des utilisateurs. Dans le cas d'une disposition du boîtier 6 avec son axe perpendiculaire au support 7, l'encombrement est borné par la laize de la bande 2 et autorise une augmentation de la longueur de la bande 2, augmentant l'autonomie du rouleau 3, d'autant plus que ce dernier comprend un plus grand nombre de feuilles 5 par unité de longueur.

La demanderesse a effectué des tests pour dimensionner le rouleau de papier 3 convenant au distributeur 1 dans une forme de réalisation préférée de l'invention, ici dans le cadre d'un dévidage central avec la buse 9 dans l'axe du rouleau 3, dont les résultats sont rapportés dans le tableau ci-dessous. Pour un papier à deux plis de grammage 16 g/m² chacun, avec une buse 9 dont l'orifice de distribution 10 a un diamètre de 7 mm, la demanderesse a effectué des tests pour trois taux de perforation des prédécoupes différents, 14%, 16% et 20%, chacun pour deux formats de feuilles ((254x136) mm² et (235x146) mm²) et appartenant aux plages de paramètres de l'invention. Elle a alors mesuré, à l'aide d'un dynamomètre, la force d'extraction des feuilles 5 et leur force de déchirure, en centi newton (cN) avec l'indication d'un écart-type dans le tableau, tout d'abord en début de rouleau, lorsque les feuilles 5 sont proches du cône dans le cadre d'un dévidage central avec la buse 9 dans l'axe, puis après que 100 feuilles ont été dévidées, après 200 feuilles et après 300 feuilles. Les rapports moyens entre la force d'extraction et la force de déchirure obtenus sont tout à fait dans les plages requises et on obtient de très bons résultats quant au dévidage feuille à feuille.

| Taux de perforation des prédécoupes | | 14% | 14% | 16% | 16% | 20% | 20% |
|---|---|---|---|---|---|---|---|
| Dimensions feuille (LxI) | | 254x136 | 235x146 | 254x136 | 235x146 | 254x136 | 235x146 |
| Force d'extraction (cN) | Près du cône | 645 +/- 75 | 830 +/- 140 | 615 +/- 100 | 835 +/-70 | 750 +/- 110 | 990 +/- 140 |
| | Après 100 feuilles | 520 +/- 40 | 675 +/-70 | 575 +/- 90 | 710 +/-70 | 565 +/-70 | 770 +/- 230 |
| | Après 200 feuilles | 540 +/- 45 | 650 +/- 75 | 555 +/- 55 | 650 +/- 90 | 520 +/- 40 | 620 +/- 90 |
| | Après 300 feuilles | 540 +/- 50 | 645 +/- 80 | 550 +/- 50 | 465 +/- 75 | 500 +/- 50 | 645 +/- 35 |
| Force de déchirure (cN) | Près du cône | 355 +/- 80 | 330 +/- 60 | 370 +/- 55 | 370 +/- 85 | 490 +/- 65 | 535 +/- 100 |
| | Après 100 feuilles | 330 +/-70 | 370 +/- 75 | 380 +/- 75 | 360 +/- 170 | 475 +/- 75 | 620 +/- 80 |
| | Après 200 feuilles | 310 +/- 55 | 345 +/- 90 | 345 +/- 80 | 400 +/- 60 | 520 +/- 95 | 555 +/- 90 |
| | Après 300 feuilles | 330 +/- 40 | | 315 +/- 95 | 280 +/- 95 | 545 +/- 60 | 585 +/- 195 |
| Taux force d'extraction / force de déchirure | | 1,7 | 2,0 | 1,6 | 1,9 | 1,2 | 1,3 |
| Taux de réussite du découpage feuille à feuille | | 100% | 100% | 100% | 100% | 99% | 99% |

L'invention a été décrite en relation avec un dévidage central, mais il va de soi qu'elle s'applique également à un dévidage latéral. En outre, dans le cas du dévidage central, la buse 9 peut, comme décrit ici, s'étendre en périphérie du boîtier 6, mais aussi dans l'axe du rouleau 3, qui pourrait en l'occurrence être horizontal ou vertical, quelle que soit la forme de réalisation choisie. Par ailleurs, il pourrait éventuellement être prévu un mandrin de soutien du rouleau 3 dans le boîtier 6. Enfin, la buse 9 n'est pas forcément tronconique ; il peut s'agir de tout orifice de distribution calibré.

## Revendications

1. Rouleau (3) d'une bande (2) de papier toilette, qui comprend des prédécoupes (4) transversales à la bande (2) définissant des feuilles de papier rectangulaires (5), dont la largeur (I) est transversale et la longueur (L) longitudinale, la largeur d'une feuille étant comprise entre 125 mm et 180 mm, dans lequel le papier toilette comporte deux plis, en ouate de cellulose,
le rouleau (3) pouvant être logé dans un boîtier (6) d'un distributeur de papier toilette, ledit boîtier comportant une buse (9) avec un orifice de distribution (10) de diamètre compris entre 6 et 8 mm,
lorsque le rouleau (3) est logé dans le boîtier (6), les feuilles peuvent se dévider une à une et sortir avec un froissement réduit à la sortie de la buse (9), le papier étant consommé de façon optimale et agréable,
le rapport de la largeur (I) d'une feuille (5) sur sa longueur (L) est compris entre 0,45 et 1,
et chaque pli a un grammage compris entre 15 et 20 g/m².

2. Rouleau (3) selon la revendication 1, dans lequel la largeur est comprise entre 125 et 150 mm.

3. Rouleau (3) selon la revendication 2, dans lequel la largeur est comprise entre 135 et 150 mm.

4. Rouleau (3) selon l'une quelconque des revendications précédentes, le rouleau (3) étant configuré pour un dévidage central.

5. Rouleau (3) selon l'une quelconque des revendications 1 à 3, le rouleau (3) étant configuré pour un dévidage latéral.

6. Rouleau (3) selon l'une quelconque des revendications précédentes, dans lequel, lorsque le rouleau (3) est logé dans le boîtier (6), les feuilles (5) peuvent se dévider une à une et sortir avec un froissement réduit à la sortie de la buse (9), le diamètre de l'orifice de distribution (10) de ladite buse (9) étant égal à 7 mm.

7. Rouleau (3) selon l'une quelconque des revendications précédentes, dans lequel, lorsque le rouleau (3) est logé dans le boîtier (6), les feuilles (5) peuvent se dévider une à une et sortir avec un froissement réduit à la sortie de la buse (9), l'orifice de distribution (10) de ladite buse (9) étant calibré.

8. Rouleau (3) selon l'une quelconque des revendications 1 à 6, dans lequel, lorsque le rouleau (3) est logé dans le boîtier (6), les feuilles (5) peuvent se dévider une à une et sortir avec un froissement réduit à la sortie de la buse (9), ladite buse (9) étant de forme tronconique et son orifice de petit diamètre étant ledit orifice de distribution (10), situé à l'extérieur de la buse (9) par rapport au boîtier (6).

9. Rouleau (3) selon l'une quelconque des revendications précédentes, dans lequel, lorsque le rouleau (3) est logé dans le boîtier (6), le rapport, de la force d'extraction du papier toilette hors de l'orifice de distribution (10) sur la force de déchirure des dents de deux feuilles (5) adjacentes de la bande (2), peut être supérieur strictement à 1, de préférence compris entre 1,1 et 2.

10. Rouleau (3) selon l'une quelconque des revendications précédentes, dans lequel ledit rapport de la largeur (I) d'une feuille (5) sur sa longueur (L) est compris entre 0,45 et 0,65.

11. Rouleau (3) selon la revendication 10, dans lequel ledit rapport de la largeur (I) d'une feuille (5) sur sa longueur (L) est compris entre 0,5 et 0,65.

12. Rouleau (3) selon l'une quelconque des revendications précédentes, dans lequel le taux de perforation des prédécoupes (4) de la bande (2) est compris entre 12 et 30 %, de préférence entre 14 et 20 %.

## Patentansprüche

1. Rolle (3) eines Toilettenpapierbands (2), das Perforationen (4) quer zum Band (2) aufweist, die rechteckige Papierblätter (5) definieren, deren Breite (I) quer vorliegt und deren Länge (L) längs vorliegt, wobei die Breite eines Blattes zwischen 125 mm und 180 mm beträgt, wobei das Toilettenpapier zwei Lagen aus Zellstoffwatte aufweist,
wobei die Rolle in einem Gehäuse (6) eines Toilettenpapierspenders angeordnet sein kann, wobei das genannte Gehäuse einen Schacht (9) mit einer Ausgabeöffnung (10) aufweist, deren Durchmesser zwischen 6 und 8 mm beträgt,
wenn die Rolle (3) in dem Gehäuse (6) untergebracht ist, die Blätter sich eins nach dem anderen abwickeln und mit einer an dem Auslass des Schachts (9) reduzierten Faltenbildung austreten können, wobei das Papier in einer optimalen und angenehmen Art verbraucht wird,
das Verhältnis der Breite (I) eines Blattes (5) zu seiner Länge (L) zwischen 0,45 und 1 liegt,
und jede Lage ein Flächengewicht aufweist, das zwischen 15 und 20 g/m² beträgt.

2. Rolle (3) gemäß dem Anspruch 1, in der die Breite zwischen 125 mm und 150 mm liegt.

3. Rolle (3) gemäß dem Anspruch 2, in der die Breite zwischen 135 mm und 150 mm liegt.

4. Rolle (3) gemäß einem der vorstehenden Ansprüche, wobei die Rolle (3) für ein zentrales Abwickeln konfiguriert ist.

5. Rolle (3) gemäß einem der Ansprüche 1 bis 3, wobei die Rolle (3) für ein seitliches Abwickeln konfiguriert ist.

6. Rolle (3) gemäß einem der vorstehenden Ansprüche, wobei, wenn die Rolle (3) in dem Gehäuse (6) untergebracht ist, die Blätter (5) sich eins nach dem anderen abwickeln und mit einer an dem Auslass des Schachts (9) reduzierten Faltenbildung austreten können, wobei der Durchmesser der Ausgabeöffnung (10) des genannten Schachts (9) gleich 7 mm beträgt.

7. Rolle (3) gemäß einem der vorstehenden Ansprüche, wobei, wenn die Rolle (3) in dem Gehäuse (6) untergebracht ist, die Blätter (5) sich eins nach dem anderen abwickeln und mit einer an dem Auslass des Schachts (9) reduzierten Faltenbildung austreten können, wobei die Ausgabeöffnung (10) des genannten Schachts (9) kalibriert ist.

8. Rolle (3) gemäß einem Ansprüche 1 bis 6, wobei, wenn die Rolle (3) in dem Gehäuse (6) untergebracht ist, die Blätter (5) sich eins nach dem anderen abwickeln und mit einer an dem Auslass des Schachts (9) reduzierten Faltenbildung austreten können, wobei der genannte Schacht (9) eine Kegelstumpfform aufweist und dessen Öffnung mit kleinem Durchmesser die genannte Ausgabeöffnung (10) darstellt, die, in Bezug auf das Gehäuse (6), außerhalb des Schachts (9) angeordnet ist.

9. Rolle (3) gemäß einem der vorstehenden Ansprüche, wobei, wenn die Rolle (3) in dem Gehäuse (6) untergebracht ist, das Verhältnis der Extraktionskraft des Toilettenpapiers aus der Ausgabeöffnung (10) zu der Risskraft der Zähne von zwei sich angrenzenden Blättern (5) des Bands (2) streng größer 1 sein kann, bevorzugt zwischen 1,1 und 2 liegt.

10. Rolle (3) gemäß einem der vorstehenden Ansprüche, wobei das genannte Verhältnis der Breite (I) eines Blattes (5) zu seiner Länge (L) zwischen 0,45 und 0,65 liegt.

11. Rolle (3) gemäß Anspruch 10, wobei das genannte Verhältnis der Breite (I) eines Blattes (5) zu seiner Länge (L) zwischen 0,5 und 0,65 liegt

12. Rolle (3) gemäß einem der vorstehenden Ansprüche, wobei der Perforationsgrad der Perforationen (4) des Bands (2) zwischen 12 und 30 %, bevorzugt zwischen 14 und 20 % liegt.

## Claims

1. Roll (3) of a toilet paper strip (2), which comprises pre-cuts (4) transversal to the strip (2) defining rectangular paper sheets (5), whose width (I) is transversal and whose length (L) is longitudinal, the width of a sheet being between 125 mm and 180 mm, wherein the toilet paper comprises two plies made of cellulose wadding,
wherein the roll (3) can be accommodated in a housing (6) of a toilet paper dispenser, said housing comprising a nozzle (9) with a dispensing orifice (10) having a diameter between 6 and 8 mm,
when the roll (3) is accommodated in the housing (6), the sheets are capable of being unwound one by one and emerging with less crumpling upon exiting the nozzle (9), the paper being consumed in an optimal and pleasant way,
the ratio of the width (I) of a sheet (5) to its length (L) is between 0.45 and 1,
and each ply has a grammage between 15 and 20 g/m².

2. Roll (3) according to claim 1, wherein the width is between 125 and 150 mm.

3. Roll (3) according to claim 2, wherein the width is between 135 and 150 mm.

4. Roll (3) according to any one of the preceding claims, wherein the roll (3) is configured for a central unwinding.

5. Roll (3) according to any one of claims 1 to 3, wherein the roll (3) is configured for a lateral unwinding.

6. Roll (3) according to any one of the preceding claims, wherein, when the roll (3) is accommodated in the housing (6), the sheets (5) are capable of being unwound one by one and emerging with less crumpling upon exiting the nozzle (9), the diameter of the dispensing orifice (10) of said nozzle (9) being equal to 7 mm.

7. Roll (3) according to any one of the preceding claims, wherein, when the roll (3) is accommodated in the housing (6), the sheets (5) are capable of being unwound one by one and emerging with less crumpling upon exiting the nozzle (9), the dispensing orifice (10) of said nozzle (9) being calibrated.

8. Roll (3) according to any one of claims 1 to 6, wherein, when the roll (3) is accommodated in the housing (6), the sheets (5) are capable of being unwound one by one and emerging with less crumpling upon exiting the nozzle (9), said nozzle (9) having a frustoconical shape and its small-diameter orifice being said dispensing orifice (10), located outside of the nozzle (9) with respect to the housing (6).

9. Roll (3) according to any one of the preceding claims, wherein, when the roll (3) is accommodated in the housing (6), the ratio of the extraction force of the toilet paper outside of the dispensing orifice (10) to the tearing force of the teeth of two adjacent sheets (5) of the strip (2) is capable of being strictly higher than 1, preferably between 1.1 and 2.

10. Roll (3) according to any one of the preceding claims, wherein said ratio of the width (I) of a sheet (5) to its length (L) is between 0.45 and 0.65.

11. Roll (3) according to claim 10, wherein said ratio of the width (I) of a sheet (5) to its length (L) is between 0.5 and 0.65.

12. Roll (3) according to any one of the preceding claims, wherein the perforation rate of the pre-cuts (4) of the strip (2) is between 12 and 30%, preferably between 14 and 20%.
